# EUROPÄISCHE PATENTSCHRIFT

(11) **EP 1 479 620 B1**
(45) Veröffentlichungstag und Bekanntmachung des Hinweises auf die Patenterteilung: **30.09.2009**
(21) Anmeldenummer: 04014923.9
(22) Anmeldetag: 17.04.2002
(51) Int. Cl.: B65D 83/14

(54) **Sprühdose**
Spray can
Bombe aérosol

(30) Priorität: 01.06.2001 DE 10126961
(43) Veröffentlichungstag der Anmeldung: 24.11.2004
(62) Teilanmeldung aus: 02008674.0
(73) Patentinhaber: progression licensing ag, 9000 St. Gallen (CH)
(72) Erfinder: Silvio Keller, 74885 Hassmersheim (DE)
(74) Vertreter: Maisch, Thomas

(56) Entgegenhaltungen:
- EP-A- 1 199 255
- EP-A- 1 262 423
- DE-B- 2 039 314
- ES-U- 1 039 242
- US-A- 3 075 673

## Beschreibung

Die Erfindung betrifft eine Sprühdose mit einem Dosenkörper gemäß dem Oberbegriff des Anspruchs 1.

Sprühdosen der eingangs genannten Art sind seit langem aus der Praxis bekannt und existieren in den unterschiedlichsten Ausführungsformen. Dabei ist der Dosenkörper meist zylinderförmig ausgestaltet, wobei die Sprüheinrichtung an einer der Grundflächen des Zylinders angeordnet ist. Die Sprüheinrichtung ist meist durch einen Sprühkopf mit einem Sprühventil gebildet. Der Deckel ist häufig ebenfalls im Wesentlichen zylinderförmig ausgebildet, wobei eine Grundfläche des Zylinders weggelassen ist, um an den Dosenkörper im Bereich der Sprüheinrichtung anzukoppeln.

Sprühdosen der eingangs genannten Art werden häufig zum Versprühen von farbigen Lacken verwendet. Zur Erkennung des Farbtons des im Dosenkörper aufgenommenen Lacks ist häufig entweder der Deckel entsprechend der aufgenommenen Lackfarbe vollständig eingefärbt oder ein Teil des Dosenkörpers entsprechend lackiert. Hierdurch ist beispielsweise beim Kauf der Sprühdose der Farbton des im Dosenkörper aufgenommenen Lacks sicher bestimmbar.

Aus der ES 1 039 242 U ist eine Sprühdose mit allen Merkmalen des Oberbegriffs des Anspruchs 1 bekannt.

Bei den bekannten Sprühdosen ist häufig problematisch, das Farberkennungselement wieder von dem Dosenkörper oder dem Deckel - z. B. zur getrennten Wiederverwertung dieser Komponenten - zu lösen.

Der vorliegenden Erfindung liegt daher die Aufgabe zugrunde, eine Sprühdose der eingangs genannten Art derart auszugestalten und weiterzubilden, dass ein einfaches Lösen des Farberkennungselements von dem Dosenkörper oder dem Deckel mit konstruktiv einfachen Mitteln erreicht ist.

Erfindungsgemäß wird die voranstehende Aufgabe durch eine Sprühdose mit den Merkmalen des Patentanspruchs 1 gelöst. Danach ist die in Rede stehende Sprühdose derart ausgebildet, dass das Farberkennungselement als ringartiger Außenmantel einer hohlen Kugelschicht oder eines hohlen Kegelstumpfs mit jeweils einem oberen kleineren und einem unteren größeren Durchgang ausgebildet ist und der Außenmantel einen sich im Wesentlichen von dem oberen Durchgang zu dem unteren Durchgang erstreckenden durchgängigen Schlitz aufweist und/oder dass das Farberkennungselement eine Sollbruchstelle aufweist und/oder dass das Farberkennungselement einen Eingriffsdurchgang oder eine Eingriffsausnehmung aufweist.

Hierdurch könnte der Außenmantel einfach zusammengedrückt oder erweitert werden, um ein Abnehmen von dem Dosenkörper zu ermöglichen. Nach Erzeugung eines vorgegebenen Bruchs an einer Sollbruchstelle könnte das Farberkennungselement des Weiteren dann einfach von dem Dosenkörper oder Deckel gelöst werden. Der Eingriffsdurchgang oder die Eingriffsausnehmung könnten derart dimensioniert sein, dass das Farberkennungselement entweder mit der Hand bzw. einem Finger oder mit einem speziellen Instrument greifbar und von dem Dosenkörper oder dem Deckel lösbar wäre.

In besonders vorteilhafter Weise könnte das Farberkennungselement dem Dosenkörper oder dem Deckel reversibel zugeordnet oder in dem Deckel vorzugsweise reversibel angeordnet sein. Hierdurch ist ermöglicht, dass das Farberkennungselement bei einer versehentlich unrichtigen Zuordnung zu dem Dosenkörper oder dem Deckel wieder entfernt werden und ein korrektes Farberkennungselement zugeordnet werden kann. Des Weiteren ist im Hinblick auf ein Recycling der Sprühdose nach ihrer Benutzung ein Trennen der Komponenten der Sprühdose - in diesem Fall eine Trennung des Farberkennungselements von dem Dosenkörper - möglich. Falls das Farberkennungselement aus einem anderen Material als der Dosenkörper hergestellt ist, kann somit eine materialspezifische Entsorgung oder Wiederbenutzung der Komponenten erfolgen.

Der Außenmantel könnte derart dem Dosenkörper zugeordnet oder derart auf dem Dosenkörper angeordnet werden, dass die Sprüheinrichtung quasi aus dem oberen kleineren Durchgang herausragt. Mit anderen Worten wäre die Sprüheinrichtung in diesem Fall von dem Außenmantel umgeben. Der Außenmantel weist eine relativ große Farberkennungsfläche auf, was die Farberkennung insgesamt vereinfacht.

Der Außenmantel weist eine vorgebbare Materialdicke auf, die auf den jeweiligen Anwendungsfall abzustellen ist. Insbesondere bei einer nicht zu dicken Ausgestaltung des Außenmantels könnte der Außenmantel eine gewisse Elastizität aufweisen. Hierbei bietet sich als Material für den Außenmaterial insbesondere ein Kunststoff an. Aufgrund einer vorhandenen Elastizität könnte der Außenmantel mit Bereichen des Dosenkörpers eine wechselseitige Klemmwirkung bereitstellen, die zu einer sicheren Zuordnung des Farberkennungselements zu dem Dosenkörper beiträgt. Mit anderen Worten ist dann ein unbeabsichtigtes Lösen des Farberkennungselements von dem Dosenkörper weitestgehend vermieden.

Sprühdosen für Farben bzw. Lacke weisen meist einen Dichtfalz auf, der letztendlich direkt um die Sprüheinrichtung ringartig ausgebildet ist. Hierdurch wird eine Abdichtung zwischen dem Dosenkörper und der Sprüheinrichtung erreicht, die meist als separates Element an dem Dosenkörper befestigt wird. Des Weiteren kann eine herkömmliche Sprühdose einen weiteren Falz oder Dichtfalz aufweisen, der im oberen Bereich des Dosenkörpers ausgebildet ist und letztendlich auch als Verstärkung dient. Im Hinblick auf eine besonders einfache Zuordnung des Außenmantels zu dem Dosenkörper könnte der innere Rand des oberen Durchgangs des Außenmantels - sich nach innen erweiternd - angeschrägt sein. Beim Zuordnen des Außenmantels zu dem Dosenkörper rutscht der Außenmantel aufgrund der Anschrägung somit einfacher über den ringartigen Dichtfalz zwischen Sprüheinrichtung und Dosenkörper.

Ebenfalls im Hinblick auf ein vereinfachtes Zuordnen oder Anordnen des Außenmantels zu oder an dem Dosenkörper könnte der Außenmantel im Bereich des Außenrands des unteren Durchgangs - zum unteren Durchgang oder zu seinem freien Ende hin - sich verjüngend angespitzt sein. Eine derartige im Außenbereich des Außenmantels vorgesehene Anspitzung des Außenmantels quasi in Richtung seiner inneren Achse vereinfacht ein Entlangführen oder Entlangrutschen des Außenmantels entlang dem ringartigen Falz oder Dichtfalz im oberen Bereich des Dosenkörpers.

Zur Erzeugung einer besonders sicheren Klemmwirkung zwischen Außenmantel und ringartigem Dichtfalz im Bereich der Sprüheinrichtung könnte der Innendurchmesser des oberen Durchgangs geringfügig kleiner sein als der Außendurchmesser des um die Sprüheinrichtung ausgebildeten, ringartigen Dichtfalzes des Dosenkörpers. Zum Anordnen des Außenmantels um den Dichtfalz bzw. entlang dem Dichtfalz ist dabei eine gewisse Kraft aufzuwenden, die den oberen Durchgang geringfügig elastisch dehnt, um einen sicheren Sitz an dem Dichtfalz oder einen sicheren Sitz unterhalb des Dichtfalzes nach Einnehmen des ursprünglichen ungedehnten Zustands des oberen Durchgangs zu erreichen. Im letztgenannten Fall müsste der Dichtfalz einen Bereich mit geringerem Außendurchmesser aufweisen. Alternativ zu einem derartigen geringeren Außendurchmesser könnte der Außenmantel soweit entlang dem Dichtfalz geführt werden, bis der Außenmantel quasi unterhalb des Dichtfalzes in einem Bereich geringeren Durchmessers ankommt.

Im Konkreten könnte der Außenmantel mit dem Außenrand des unteren Durchgangs vorzugsweise formschlüssig an dem inneren Umfang des im oberen Bereich des Dosenkörpers ausgebildeten, ringartigen Dichtfalzes angeordnet sein. Dieser Dichtfalz bildet dabei quasi eine Verbindung zwischen einer Seitenfläche und einer oberen Grundfläche des Dosenkörpers.

Der Außendurchmesser des Außenmantels könnte im Bereich des unteren Durchgangs geringfügig größer sein als der Innendurchmesser des im oberen Bereich des Dosenkörpers ausgebildeten, ringartigen Falzes oder Dichtfalzes des Dosenkörpers. Hierdurch könnte wiederum eine Klemmwirkung aufgrund einer Elastizität des Außenmantels im Bereich des Falzes oder Dichtfalzes erreicht werden. Dies hätte eine besonders sichere Anordnung des Außenmantels am Dosenkörper zur Folge.

Der Außenmantel könnte sich letztendlich vom Dichtfalz um die Sprüheinrichtung bis zum Falz oder Dichtfalz im oberen Bereich des Dosenkörpers erstrecken.

Es ist jedoch auch die Bereitstellung einer Sprühdose mit einem Dosenkörper zur Aufnahme des Sprühguts denkbar, wobei dem Dosenkörper eine Sprüheinrichtung für das Sprühgut zugeordnet ist. Diese Sprühdose weist des Weiteren einen Deckel zum Schutz der Sprüheinrichtung auf, wobei dem Deckel ein Farberkennungselement zur Anzeige der Farbe des Sprühguts zugeordnet ist. Das Farberkennungselement ist dem Deckel dabei vorzugsweise reversibel zugeordnet oder in dem Deckel vorzugsweise reversibel angeordnet.

Im Hinblick auf eine besonders sichere Zuordnung des Farberkennungselements zu dem Deckel oder Anordnung des Farberkennungselements in dem Deckel könnte der Deckel mindestens eine Ausnehmung für das Farberkennungselement aufweisen. Hierdurch könnte ein Verrasten des Farberkennungselements in der Ausnehmung ermöglicht werden.

Der Deckel könnte im Konkreten mindestens einen Auflagesteg zur Auflage auf dem Dosenkörper aufweisen. Ein derartiger Auflagesteg begrenzt den Positioniervorgang des Deckels auf dem Dosenkörper bis zum Anschlag des Dosenkörpers an dem Auflagesteg. Die Ausnehmung oder die Ausnehmung könnten in dem Auflagesteg oder in den Auflagestegen ausgebildet sein. Eine derartige Ausnehmung könnte in einfacher Weise durch eine Unterbrechung des Auflagestegs realisiert sein.

Die Ausnehmung könnte ein vollständiger Durchgang im Deckel sein. Hierdurch könnte bei der Herstellung des Deckels Material eingespart werden. Dabei könnte die Größe des Durchgangs derart auf die Größe des Farberkennungselements abgestimmt sein, dass das Farberkennungselement den Durchgang im mit dem Deckel zusammengebauten Zustand im Wesentlichen vollständig verschließt. Das Farberkennungselement könnte dabei quasi komplementär zum Deckel ausgebildet sein, um erst im zusammengebauten Zustand einen vollständigen Deckel zu bilden.

Sowohl im Hinblick auf eine sichere Anordnung des Deckels auf dem Dosenkörper als auch im Hinblick auf eine einfache Zusammenfügung des Deckels mit dem Farberkennungselement könnte der Deckel elastisch ausgebildet sein. Dabei könnte der Deckel insbesondere aus Kunststoff ausgebildet sein.

Mit dem Begriff "Sprühdose" sind auch sämtliche bekannten Spraydosen oder Aerosoldosen umfasst.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer Seitenansicht, schematisch, das Ausführungsbeispiel einer erfindungsgemäßen Sprühdose,
- Fig. 2: in einer Seitenansicht, schematisch und vergrößert, das Farberkennungselement des Ausführungsbeispiels aus Fig. 1,
- Fig. 3: in einer Draufsicht, schematisch und vergrößert, das Farberkennungselement des Ausführungsbeispiels aus Fig.1 und
- Fig. 4: in einer perspektivischen Ansicht, schematisch und vergrößert, das Farberkennungselement des Ausführungsbeispiels aus Fig. 1.

Fig. 1 zeigt in einer schematischen Seitenansicht das Ausführungsbeispiel einer erfindungsgemäßen Sprühdose. Die Sprühdose weist einen Dosenkörper 1 zur Aufnahme des Sprühguts auf, wobei dem Dosenkörper 1 eine Sprüheinrichtung 2 für das Sprühgut zugeordnet ist. Des Weiteren weist die Sprühdose einen Deckel 3 zum Schutz der Sprüheinrichtung 2 auf. Im Hinblick auf eine vereinfachte Herstellung mit reduzierten Kosten ist die Sprühdose derart ausgestaltet, dass dem Dosenkörper 1 oder dem Deckel 3 ein Farberkennungselement 4 zur Anzeige der Farbe des Sprühguts zugeordnet ist.

Das Farberkennungselement 4 ist zumindest in seinem Außenbereich mit dem Sprühgut lackiert, so dass sich letztendlich auf dem Farberkennungselement 4 dasselbe Sprühgut bzw. derselbe Lack befindet wie in dem Dosenkörper 1. Der Deckel 3 ist transparent ausgebildet, so dass das Farberkennungselement 4 auch bei geschlossenem Deckel 3 von außen sichtbar ist.

Das Farberkennungselement 4 ist dem Dosenkörper 1 reversibel zugeordnet. Das Farberkennungselement 4 ist letztendlich als geschlossener Ring ausgebildet, wobei das Farberkennungselement 4 genauer gesagt als ringartiger Außenmantel 5 einer hohlen Kugelschicht mit jeweils einem oberen kleineren und einem unteren größeren Durchgang 6 und 7 ausgebildet ist. Mit anderen Worten ist das Farberkennungselement 4 schalenartig ausgebildet.

Der Außenmantel 5 ist elastisch aus Kunststoff ausgebildet, so dass ein einfaches Anordnen des Außenmantels 5 auf dem Dosenkörper 1 ermöglicht ist. Der innere Rand 8 des oberen Durchgangs 6 ist sich nach innen erweiternd angeschrägt. Des Weiteren ist der Außenmantel 5 im Bereich des Außenrands 9 des unteren Durchgangs 7 sich verjüngend angespitzt. Dies hat den Vorteil, dass der Außenmantel 5 einfacher an einem Dichtfalz 10 und an einem Dichtfalz 11 des Dosenkörpers entlanggleiten kann, wenn der Außenmantel 5 auf den Dosenkörper 1 aufgesetzt wird. Der Dichtfalz 10 bildet dabei den Übergang vom oberen Teil des Dosenkörpers 1 zur Sprüheinrichtung 2. Der Dichtfalz 11 bildet den Übergang von dem zylinderförmigen Mantel des Dosenkörpers 1 zum oftmals konisch ausgebildeten oberen Teil des Dosenkörpers 1.

Der Innendurchmesser des oberen Durchgangs 6 ist geringfügig kleiner als der Außendurchmesser des ringartigen Dichtfalzes 10. D. h., dass der Außenmantel 5 nach seiner Anordnung auf dem Dosenkörper 1 quasi unterhalb des Dichtfalzes 10 in einem verengten Bereich unterhalb des Dichtfalzes 10 eingerastet ist.

Der Außenmantel 5 liegt mit dem Außenrand 9 des unteren Durchgangs 7 quasi formschlüssig an dem inneren Umfang des Dichtfalzes 11 des Dosenkörpers an. Hierzu könnte der Außendurchmesser des Außenmantels 5 im Bereich des unteren Durchgangs 7 geringfügig größer ausgebildet sein als der Innendurchmesser des Dichtfalzes 11. Damit wäre quasi ein Anschmiegen des Außenmantels 5 am inneren Umfang des Dichtfalzes 11 realisiert.

Der Außenmantel 5 erstreckt sich im Wesentlichen von dem oberen Dichtfalz 10 zu dem unteren Dichtfalz 11.

Der Deckel 3 weist Ausnehmungen 12 für ein Farberkennungselement 4 auf. Insoweit könnte auch dem Deckel 3 ein Farberkennungselement 4 zugeordnet werden. Im Konkreten sind die Außnehmungen 12 in Auflagestegen 13 des Deckels 3 ausgebildet, die zur Auflage auf dem Dosenkörper 1 dienen. Der Deckel 3 ist ebenfalls elastisch und aus Kunststoff ausgebildet.

Die Fig. 2 bis 4 zeigen das als Außenmantel 5 ausgebildete Farberkennungselement 4 in einer schematischen Seitenansicht, in einer schematischen Draufsicht sowie in einer perspektivischen Ansicht, jeweils vergrößert. Dabei sind der obere Durchgang 6 und der untere Durchgang 7 besonders gut erkennbar.

Hinsichtlich weiterer vorteilhafter Ausgestaltungen und Weiterbildungen der erfindungsgemäßen Lehre wird zur Vermeidung von Wiederholungen einerseits auf den allgemeinen Teil der Beschreibung und andererseits auf die beigefügten Patentansprüche verwiesen.

Abschließend sei ganz besonders hervorgehoben, dass das zuvor rein willkürlich gewählte Ausführungsbeispiel lediglich zur Erörterung der erfindungsgemäßen Lehre dient, diese jedoch nicht auf dieses Ausführungsbeispiel einschränkt.

## Patentansprüche

1. Sprühdose mit einem Dosenkörper (1) zur Aufnahme des Sprühguts, wobei dem Dosenkörper (1) eine Sprüheinrichtung (2) für das Sprühgut zugeordnet ist, und einem Deckel (3) zum Schutz der Sprüheinrichtung (2), wobei dem Dosenkörper (1) ein Farberkennungselement (4) zur Anzeige der Farbe des Sprühguts zugeordnet ist, und wobei das Farberkennungselement (4) als ringartiger Außenmantel (5) einer hohlen Kugelschicht oder eines hohlen Kegelstumpfs mit jeweils einem oberen kleineren (6) und einem unteren größeren Durchgang (7) ausgebildet ist
**dadurch gekennzeichnet, dass** der Außenmantel (5) einen sich im Wesentlichen von dem oberen Durchgang (6) zu dem unteren Durchgang (7) erstreckenden durchgängigen Schlitz aufweist oder
dass das Farberkennungselement eine Sollbruchstelle aufweist oder
dass das Farberkennungselement einen Eingriffsdurchgang oder eine Eingriffsausnehmung aufweist.

2. Sprühdose nach Anspruch 1, **dadurch gekennzeichnet, dass** das Farberkennungselement (4) dem Dosenkörper (1) oder dem Deckel (3) vorzugsweise reversibel zugeordnet oder in dem Deckel (3) vorzugsweise reversibel angeordnet ist.

3. Sprühdose nach Anspruch 1 oder 2, **dadurch gekennzeichnet, dass** das Farberkennungselement (4) oder der Außenmantel (5) elastisch ausgebildet ist.

4. Sprühdose nach einem der Ansprüche 1 bis 3, **dadurch gekennzeichnet, dass** das Farberkennungselement (4) oder der Außenmantel (5) aus Kunststoff ausgebildet ist.

5. Sprühdose nach einem der Ansprüche 1 bis 4, **dadurch gekennzeichnet, dass** der innere Rand (8) des oberen Durchgangs (6) - sich nach innen erweiternd - angeschrägt ist.

6. Sprühdose nach einem der Ansprüche 1 bis 5, **dadurch gekennzeichnet, dass** der Außenmantel (5) im Bereich des Außenrands (9) des unteren Durchgangs (7) - zum unteren Durchgang (7) oder zu seinem freien Ende hin - sich verjüngend angespitzt ist.

7. Sprühdose nach einem der Ansprüche 1 bis 6, **dadurch gekennzeichnet, dass** der Innendurchmesser des oberen Durchgangs (6) geringfügig kleiner ist als der Außendurchmesser eines um die Sprüheinrichtung (2) ausgebildeten, ringartigen Dichtfalzes (10) des Dosenkörpers (1).

8. Sprühdose nach einem der Ansprüche 1 bis 7, **dadurch gekennzeichnet, dass** der Außenmantel (5) mit dem Außenrand (9) des unteren Durchgangs (7) vorzugsweise formschlüssig an dem inneren Umfang eines im oberen Bereich des Dosenkörpers (1) ausgebildeten, ringartigen Falzes oder Dichtfalzes (11) angeordnet ist.

9. Sprühdose nach einem der Ansprüche 1 bis 8, **dadurch gekennzeichnet, dass** der Außendurchmesser des Außenmantels (5) im Bereich des unteren Durchgangs (7) geringfügig größer ist als der Innendurchmesser eines oder des im oberen Bereich des Dosenkörpers (1) ausgebildeten, ringartigen Falzes oder Dichtfalzes (11) des Dosenkörpers (1).

10. Sprühdose nach einem der Ansprüche 1 bis 9, **dadurch gekennzeichnet, dass** der Deckel (3) mindestens eine Ausnehmung (12) für das Farberkennungselement (4) aufweist.

11. Sprühdose nach Anspruch 10, **dadurch gekennzeichnet, dass** der Deckel (3) mindestens einen Auflagesteg (13) zur Auflage auf dem Dosenkörper (1) aufweist und dass die Ausnehmung (12) oder die Ausnehmungen (12) für das Farberkennungselement (4) in dem Auflagesteg (13) oder in den Auflagestegen (13) ausgebildet ist oder sind.

12. Sprühdose nach Anspruch 10 oder 11, **dadurch gekennzeichnet, dass** die Ausnehmung ein vollständiger Durchgang im Deckel ist, wobei vorzugsweise die Größe des Durchgangs derart auf die Größe des Farberkennungselements abgestimmt ist, dass das Farberkennungselement den Durchgang im mit dem Deckel zusammengebauten Zustand im Wesentlichen vollständig verschließt.

13. Sprühdose nach einem der Ansprüche 1 bis 12, **dadurch gekennzeichnet, dass** der Deckel (3) elastisch ausgebildet ist und/oder dass der Deckel (3) aus Kunststoff ausgebildet ist.

## Claims

1. Spray can having a can body (1) for accommodating the spray material, a spray device (2) for the spray material being associated with the can body (1), and having a lid (3) for protecting the spray device (2), a colour recognition member (4) for indicating the colour of the spray material being associated with the can body (1), and the colour recognition member (4) being in the form of a ring-like outer casing (5) of a hollow spherical segment or of a hollow truncated cone with in each case an upper, smaller, passage (6) and a lower, larger, passage (7),
**characterised in that** the outer casing (5) has a continuous slot extending substantially from the upper passage (6) to the lower passage (7), or
**in that** the colour recognition member has a predetermined breaking point, or
**in that** the colour recognition member has an engagement passage or an engagement recess.

2. Spray can according to claim 1, **characterised in that** the colour recognition member (4) is associated in a preferably reversible manner with the can body (1) or the lid (3) or is arranged in a preferably reversible manner in the lid (3).

3. Spray can according to claim 1 or 2, **characterised in that** the colour recognition member (4) or the outer casing (5) is constructed to be resilient.

4. Spray can according to any one of claims 1 to 3, **characterised in that** the colour recognition member (4) or the outer casing (5) is constructed from plastics material.

5. Spray can according to any one of claims 1 to 4, **characterised in that** the inner edge (8) of the upper passage (6) is chamfered, widening towards the inside.

6. Spray can according to any one of claims 1 to 5, **characterised in that** the outer casing (5) tapers to a point in the region of the outer edge (9) of the lower passage (7), towards the lower passage (7) or towards its free end.

7. Spray can according to any one of claims 1 to 6, **characterised in that** the inside diameter of the upper passage (6) is slightly smaller than the outside diameter of a ring-like sealing fold (10) of the can body (1), which sealing fold (10) is formed around the spray device (2).

8. Spray can according to any one of claims 1 to 7, **characterised in that** the outer casing (5), with the outer edge (9) of the lower passage (7), is arranged in a preferably form-locking manner at the inner circumference of a ring-like fold or sealing fold (11) formed in the upper region of the can body (1).

9. Spray can according to any one of claims 1 to 8, **characterised in that** the outside diameter of the outer casing (5) is slightly larger in the region of the lower passage (7) than the inside diameter of a or the ring-like fold or sealing fold (11) of the can body (1) formed in the upper region of the can body (1).

10. Spray can according to any one of claims 1 to 9, **characterised in that** the lid (3) has at least one recess (12) for the colour recognition member (4).

11. Spray can according to claim 10, **characterised in that** the lid (3) has at least one support web (13) for support on the can body (1), and **in that** the recess (12) or the recesses (12) for the colour recognition member (4) is or are formed in the support web (13) or in the support webs (13).

12. Spray can according to claim 10 or 11, **characterised in that** the recess is a complete passage in the lid, the size of the passage preferably corresponding to the size of the colour recognition member in such a manner that the colour recognition member closes the passage substantially completely in the state assembled with the lid.

13. Spray can according to any one of claims 1 to 12, **characterised in that** the lid (3) is constructed to be resilient and/or **in that** the lid (3) is constructed from plastics material.

## Revendications

1. Bombe aérosol avec un corps (1) pour stocker le produit à pulvériser, le corps (1) étant pourvu d'un dispositif de pulvérisation (2) pour le produit à pulvériser et d'un capuchon (3) pour protéger le dispositif de pulvérisation (2), le corps (1) étant pourvu d'un élément d'identification de couleur (4) pour afficher la couleur du produit à pulvériser et dans lequel l'élément d'identification de couleur (4) est constitué par l'enveloppe annulaire extérieure (5) d'un segment sphérique creux ou d'un tronc de cône creux avec respectivement un petit passage supérieur (6) et un plus grand passage inférieur (7)
**caractérisée en ce que**
l'enveloppe extérieure (5) présente une fente continue s'étendant essentiellement du passage supérieur (6) au passage inférieur (7) ou
que l'élément d'identification de couleur présente une zone de rupture ou
que l'élément d'identification de couleur présente un passage de saisie ou un évidemment de saisie.

2. Bombe aérosol selon la revendication 1, **caractérisée en ce que** l'élément d'identification de couleur (4) affecté un corps (1) ou au capuchon (3), de préférence de façon amovible ou disposé dans le capuchon (3), de préférence de façon amovible.

3. Bombe aérosol selon la revendication 1 ou 2, **caractérisée en ce que** l'élément d'identification de couleur (4) ou l'enveloppe extérieure (5) est élastique.

4. Bombe aérosol selon l'une des revendications 1 à 3, **caractérisée en ce que** l'élément d'identification de couleur (4) ou l'enveloppe extérieure (5) sont en matière plastique.

5. Bombe aérosol selon l'une des revendications 1 à 4, **caractérisée en ce que** la bordure intérieure (8) du passage supérieur (6) - s'élargissant vers l'intérieur - est chanfreinée.

6. Bombe aérosol selon l'une des revendications 1 à 5, **caractérisée en ce que** l'enveloppe extérieure (5) va en ce rétrécissant vers le passage inférieur (7) ou vers son extrémité libre - dans la zone de la bordure extérieure (9) du passage inférieur (7).

7. Bombe aérosol selon l'une des revendications 1 à 6, **caractérisée en ce que** le diamètre intérieur du passage supérieur (6) est légèrement inférieur au diamètre extérieur d'un bourrelet d'étanchéité annulaire du corps, formé autour du dispositif de pulvérisation (2).

8. Bombe aérosol selon l'une des revendications 1 à 7, **caractérisée en ce que** l'enveloppe extérieure (5) avec la bordure extérieure (9) du passage inférieur (7) est disposée de préférence avec concordance de forme sur la périphérie intérieure d'un bourrelet annulaire ou bourrelet d'étanchéité (11) formé dans la zone supérieure du corps (1) de la bombe aérosol.

9. Bombe aérosol selon l'une des revendications 1 à 8, **caractérisée en ce que** le diamètre extérieur de l'enveloppe extérieure (5), dans la zone du passage inférieur (7), est légèrement supérieur au diamètre intérieur d'un ou du bourrelet d'étanchéité annulaire du corps (1), formé dans la zone supérieure du corps (1) de la bombe aérosol.

10. Bombe aérosol selon l'une des revendications 1 à 9, **caractérisée en ce que** le capuchon (3) présente au moins un évidemment pour l'élément d'identification de couleur (4).

11. Bombe aérosol selon la revendication 10, **caractérisée en ce que** le capuchon (3) présente une bride d'appui (13) pour le maintien en appui sur le corps (1) de la bombe et **en ce que** l'évidemment (12) ou les évidements (12) pour l'élément d'identification de couleur (4) est ou sont formés dans la ou les brides d'appui (13).

12. Bombe aérosol selon la revendication 10 ou 11, **caractérisée en ce que** l'évidemment est un passage complet dans le capuchon, la taille du passage étant de préférence réglée sur celle de l'élément d'identification de couleur (4), que l'élément d'identification de couleur (4) ferme essentiellement entièrement le passage, dans l'état monté avec le capuchon.

13. Bombe aérosol selon l'une des revendications 1 à 12, **caractérisée en ce que** le capuchon (3) est de configuration élastique et/ou que le capuchon (3) est en matière plastique.
